# EUROPÄISCHE PATENTSCHRIFT

(11) **EP 2 872 417 B1**
(45) Veröffentlichungstag und Bekanntmachung des Hinweises auf die Patenterteilung: **10.08.2016**
(21) Anmeldenummer: 13732440.6
(22) Anmeldetag: 24.06.2013
(51) Int. Cl.: B65D 77/28

(54) **BEHÄLTERDOSE, HALTEEINRICHTUNG UND VERFAHREN ZUM BEREITSTELLEN EINER BEHÄLTERDOSE**
CONTAINER CAN, HOLDING APPARATUS AND METHOD FOR PROVIDING A CONTAINER CAN
CANETTE, DISPOSITIF DE SUPPORT ET PROCÉDÉ POUR PRODUIRE UNE CANETTE

(30) Priorität: 13.07.2012 DE 102012212359
(43) Veröffentlichungstag der Anmeldung: 20.05.2015
(73) Patentinhaber: Ball Europe GmbH, 8050 Zürich (CH)
(72) Erfinder: JÖBGES, Udo, 52355 Düren (DE)
(74) Vertreter: Eisenführ Speiser
(86) Internationale Anmeldenummer: PCT/EP2013/063133
(87) Internationale Veröffentlichungsnummer: WO 2014/009136

(56) Entgegenhaltungen:
- WO-A1-2008/072060
- WO-A1-2010/130858
- WO-A1-2011/107123
- WO-A2-2010/029443
- DE-A1-102010 023 861
- FR-A- 1 246 318
- FR-A1- 2 579 959
- US-A- 5 609 038

## Beschreibung

Die Erfindung betrifft eine Halteeinrichtung, zum Einbringen in eine zunächst offene Behälterdose, die nach ihrem Befüllen durch Aufsetzen eines Deckels verschlossen wird.

Die Erfindung betrifft weiterhin ein Verfahren zum Bereitstellen einer Behälterdose mit einer Halteeinrichtung, die nach ihrem Befüllen durch Aufsetzen eines Deckels verschlossen wird.

Behälterdosen der eingangs genannten Art sind beispielsweise Getränkedosenkörper, vorzugsweise aus Metall, die nach ihrem Befüllen mit einem Getränk durch Aufsetzen eines Getränkedosendeckels, vorzugsweise durch Herstellung von einem Bördelfalz zwischen Getränkedosenkörper und Dosendeckel, geschlossen wird.

Ein Deckel zum Verschließen der Behälterdose ist vorzugsweise ausgebildet, von einem Benutzer geöffnet zu werden, beispielsweise durch Handhabung eines Öffnungselements. Der Deckel kann im Wesentlichen ganz geöffnet werden oder lediglich in einem Teilbereich, wie dies beispielsweise bei Trinköffnungen von Getränkedosen der Fall ist, die durch Handhaben einer Lasche vom Benutzer geöffnet werden.

Neben der grundsätzlichen Funktion, ein Behältnis darzustellen, das durch Aufsetzen eines Deckels verschlossen werden kann, ist es in verschiedenen Anwendungsgebieten bevorzugt, weitere Merkmale oder Eigenschaften der Behälterdose vorzusehen, die ihre Benutzung oder Handhabung vereinfachen können oder ein in der Behälterdose angeordnetes Produkt oder Medium zu beeinflussen.

Es ist beispielsweise aus AT 502989 B1, AT 10 442 U2, EP 2 215 936 A1, EP 2 128 039 A1, US 2001/0054618 A1, US 2010/0051629 A1, US 7,516,869 B1, US 6,264,057 B1, US 4,892,187, US 5,431,297, US 4,356,927, US 5,819,979, US 5,054,639, JP 2009-132433, WO 2010/029443 A2, WO 2001/101389 A1 und WO 2008/072060 A1 bekannt, einen Strohhalm in einem Getränkebehälter anzuordnen. Es ist aus EP 1 073 593 B1 und EP 1 572 553 B1 auch bekannt, einen, ggf. druckaktivierbaren, Behälter zur Aufnahme eines Zusatzes, beispielsweise eine Flüssigkeit mit ggf. einem gelösten Gas, in einer Getränkedose vorzusehen, so dass der Zusatz nach dem Öffnen der Getränkedose in eine Hauptgetränkeflüssigkeit eingemischt.

Diese Lösungen haben jedoch verschiedene Nachteile, insbesondere werden beispielsweise Handhabung und Befüllprozess der Behälterdose beeinträchtigt, der Herstellungsprozess einer Behälterdose wird insgesamt komplexer, zeit- und kostenintensiver und die Lösungen liefern häufig nicht das gewünschte Ergebnis.

Es ist daher eine Aufgabe der vorliegenden Erfindung eine Halteeinrichtung, der eingangs genannten Art bereitzustellen, die einen oder mehrere der genannten Nachteile verringert oder beseitigt. Eine weitere Aufgabe der Erfindung ist es, ein Verfahren der eingangs genannten Art bereitzustellen, das eines oder mehrere der genannten verringert oder beseitigt.

Diese Aufgabe wird gelöst durch eine Halteeinrichtung gemäß Anspruch 1.

Die Erfindung beruht auf der Erkenntnis, dass in die zunächst offene Behälterdose eine Vorrichtung eingebracht werden kann, die erst dann von einem ersten in einen zweiten Zustand übergeht, wenn die Behälterdose durch Aufsetzen eines Deckels verschlossen wird. Dies hat den Vorteil, dass während der Herstellung, Handhabung und Befüllung der offenen, noch unverschlossenen Behälterdose sich die Vorrichtung im ersten Zustand befindet. Dieser erste Zustand wird im Rahmen dieser Beschreibung als passiver Zustand bezeichnet und der zweite Zustand als aktiver oder aktivierter Zustand. Als Aktivierung wird hier der Übergang vom ersten, passiven in den zweiten, aktiven Zustand bezeichnet. Erfindungsgemäß wird somit die Aktivierung der Vorrichtung durch das Aufsetzen eines Deckels auf die Behälterdose ausgelöst.

In der Behälterdose befindet sich eine Halteeinrichtung die von zwei Teilen gebildet ist, die miteinander lösbar verbunden und derart angeordnet und ausgebildet sind, dass zumindest eines der beiden Teile bei einem Aufsetzen eines Deckels auf die zunächst offene Behälterdose mit dem Deckel derart in Berührung kommt, dass zumindest ein Abschnitt der Verbindung zwischen den beiden Teilen gelöst wird.

Dies beruht auf der Erkenntnis, dass in die zunächst offene Behälterdose eine Halteeinrichtung eingebracht werden kann, deren beide Teile sich erst dann voneinander lösen, wenn die Behälterdose durch Aufsetzen eines Deckels verschlossen wird. Dies hat den Vorteil, dass während der Herstellung, Handhabung und Befüllung der offenen, noch unverschlossenen Behälterdose sich die Halteeinrichtung in einem ersten Zustand befindet, in dem die beiden Teile miteinander verbunden sind. Dieser erste Zustand wird im Rahmen dieser Beschreibung als passiver Zustand bezeichnet und der zweite Zustand, in dem zumindest ein Abschnitt der Verbindung zwischen den beiden Teilen der Halteeinrichtung gelöst ist, als aktiver oder aktivierter Zustand. Als Aktivierung wird hier der Übergang vom passiven in den aktiven Zustand bezeichnet.

Die Aktivierung der Halteeinrichtung wird durch das Aufsetzen eines Deckels auf die Behälterdose ausgelöst. Während eines Befüllvorgangs der Behälterdose mit einem Befüllmedium, beispielsweise einem Getränk, sind die beiden Teile der Halteeinrichtung miteinander lösbar verbunden. In diesem miteinander verbundenen Zustand der beiden Teile kommt zumindest eines der beiden Teile bei einem Aufsetzen des Deckels auf die zunächst offene Behälterdose mit einem Deckel in Berührung.

Beispielsweise kann der Deckel als Dosendeckel für eine Getränkedose ausgebildet sein und eine umlaufende Kernsicke aufweisen, die gegenüber den übrigen Bereichen des Dosendeckels beim und nach dem Aufsetzen auf eine Behälterdose am weitesten in das Innere der Behälterdose hineinragt. Es kann daher vorzugsweise eine Berührung zwischen der Vorrichtung, insbesondere der Halteeinrichtung, und der dem Inneren der Behälterdose zugewandten Seite der Kernsicke vorgesehen sein. Es ist jedoch ebenso möglich, dass andere Bereiche eines Getränkedosendeckels, vorzugsweise jedoch solche, die dem Innenraum der Behälterdose zugewandt sind, durch Berührung der Vorrichtung, insbesondere der Halteeinrichtung die Aktivierung derselben auslösen.

Vorzugsweise erfolgt die Aktivierung der Halteeinrichtung somit also erst beim Verschließen der Behälterdose nach einem Befüllvorgang. Das heißt, dass sich die in der Behälterdose befindliche Halteeinrichtung, vor dem Verschließen der Dose durch Aufsetzen eines Deckels im passiven Zustand befindet. Die Halteeinrichtung, ist im passiven Zustand vorzugsweise so ausgebildet, dass ein Herstellungs-, Handhabungs- oder Befüllvorgang der Behälterdose durch die Halteeinrichtung, nicht oder zumindest nur unwesentlich beeinträchtigt wird.

Die Halteeinrichtung, ist im passiven und/oder aktiven Zustand vorzugsweise rotationssymmetrisch ausgebildet. Eines der Teile oder beide Teile der Halteeinrichtung kann bzw. können vorzugsweise eine Ausnehmung zur Aufnahme eines weiteren Elements, beispielsweise eines Strohhalms, und/oder ein Reservoir zur Aufnahme einer Substanz aufweisen. Die beiden Teile der Halteeinrichtung sind vorzugsweise in miteinander verbundenen Zustand derart angeordnet, dass eines der beiden Teile dem geschlossenen Boden der Behälterdose und das andere Teil als dem offenen Ende der Behälterdose zugewandt angesehen werden kann.

Eine bevorzugte Ausführungsform der Behälterdose ist dadurch gekennzeichnet, dass die Halteeinrichtung im ersten Zustand eine Form aufweist, die eine Bewegung zwischen Vorrichtung und Behälterdose beschränkt, vorzugsweise eine translatorische Bewegung in axialer Richtung beschränkt.

Eine bevorzugte Ausführungsform der Behälterdose ist dadurch gekennzeichnet, dass die Halteeinrichtung im miteinander verbundenen Zustand eine Form aufweist, die eine Bewegung zwischen Halteeinrichtung und Behälterdose beschränkt, vorzugsweise eine translatorische Bewegung in axialer Richtung beschränkt.

Die Halteeinrichtung, ist im passiven Zustand vorzugsweise derart ausgebildet, dass sie in der noch offenen Behälterdose nicht frei beweglich ist, sondern die Bewegung der Vorrichtung, insbesondere der Halteeinrichtung, relativ zur Behälterdose eingeschränkt ist. Insbesondere ist bevorzugt, dass eine Verschiebung der Halteeinrichtung, entlang einer Längsachse bzw. einer Rotationsachse einer vorzugsweise rotationssymmetrischen Behälterdose nur in bestimmten Grenzen oder gar nicht möglich ist, so dass ein Herausfallen der Halteeinrichtung, aus der noch offenen Behälterdose verhindert wird. Im Anwendungsfall von Getränkedosen kann dies beispielsweise dadurch erreicht werden, dass die Halteeinrichtung, zumindest abschnittsweise einen größeren Durchmesser aufweist als das offene Ende der Behälterdose, welches gegenüber dem übrigen Getränkedosenkörper vorzugsweise eingezogen ist. Die Halteeinrichtung, kann einen oder mehrere Abschnitte aufweisen, die sich im Inneren der Behälterdose an diesem eingezogenen Bereich am offenen Ende der Behälterdose abstützen.

Eine solche Ausführungsform ist besonders bevorzugt, da sie es ermöglicht, die Behälterdose im offenen Zustand mit eingebrachter Halteeinrichtung beliebig zu handhaben, d.h. beispielsweise auch über Kopf, also mit in Schwerkraftrichtung im Wesentlichen nach unten weisendem offenen Ende der Behälterdose, ohne dass die in der noch offenen Behälterdose angeordnete Halteeinrichtung, herausfallen würde. Dazu kann die Halteeinrichtung, vorzugsweise in Richtung einer Längsachse der Behälterdose etwa die gleiche Ausdehnung aufweisen wie die Behälterdose. Die Halteeinrichtung kann beispielsweise mit einem der beiden Teile am geschlossenen Boden der Behälterdose anliegen und mit dem anderen der beiden Teile am offenen Ende der Behälterdose, das vorzugsweise leicht konisch eingezogen ist. Insbesondere das Teil der Halteeinrichtung, das vorzugsweise am offenen Ende der Behälterdose anliegt, kann derart vorgespannt sein, dass sich dieses Teil am offenen Ende der Behälterdose abstützt, insbesondere an dem eingezogenen Bereich. Eine solche Über-Kopf-Orientierung der Behälterdose ist beispielsweise für Getränkedosenkörper beim Waschvorgang vorgesehen, bei dem ein für die Formung der Dose benutztes Abstreckmittel entfernt wird, indem die Getränkedosenkörper über Kopf durch mehrere Waschkammern transportiert werden, in denen die Dosenaußenseiten von oben angeordneten Düsen und die Doseninnenseiten von unten angeordneten Düsen mit Wasser gespült werden. Es ist vorteilhaft, wenn die Halteeinrichtung, sich beim Waschvorgang bereits in der Dose befindet, da insbesondere bei der Anwendung der Behälterdose im Lebensmittelbereich damit sichergestellt werden kann, dass auch die Halteeinrichtung, die beim Befüllen der Behälterdose mit dem zu konsumierenden Inhalt in Berührung kommt, vorher gespült wurde und damit die gleichen Hygieneeigenschaften aufweist wie das Innere der Behälterdose.

Ferner ist die Halteeinrichtung, vorzugsweise im passiven Zustand in einer radialen Richtung translatorisch nicht beweglich oder zumindest beschränkt, so dass sie eine vorzugsweise im Wesentlichen konzentrische Anordnung im Behälterdoseninneren beibehält.

Eine bevorzugte Ausführungsform ist dadurch gekennzeichnet, dass die Verbindung zwischen beiden Teilen der Halteeinrichtung eine stoffschlüssige Verbindung ist, so dass die beiden Teile im verbundenen Zustand einstückig ausgebildet sind und vorzugsweise bei Aufsetzen eines Deckels auf die zunächst offene Behälterdose eine Sollbruchstelle zwischen den beiden Teilen versagt.

Eine einstückige Ausbildung der Halteeinrichtung im passiven Zustand hat den Vorteil, dass keine separaten Teile hergestellt und montiert werden müssen. Zur Lösung eines Abschnitts der Verbindung zwischen den beiden Teilen ist vorzugsweise eine Sollbruchstelle vorgesehen, beispielsweise eine Materialschwächung oder eine Geometrieveränderung derart, dass in einem bestimmten Bereich die stoffschlüssige Verbindung der zunächst einstückigen Halteeinrichtung getrennt wird. Die stoffschlüssige Verbindung zwischen den beiden Teilen der Halteeinrichtung kann auch vollständig getrennt werden, so dass im aktivierten Zustand keine Verbindung mehr zwischen den beiden Teilen besteht.

Eine alternative Ausführungsform ist dadurch gekennzeichnet, dass die Verbindung zwischen beiden Teilen der Halteeinrichtung eine mechanische Verbindung ist. Vorzugsweise ist die mechanische Verbindung eine Steck-, Klemm- oder Rastverbindung.

Eine weitere bevorzugte Ausführungsform ist dadurch gekennzeichnet, dass die Verbindung durch eine Bewegung beider Teile der Halteeinrichtung relativ zueinander in Richtung einer Längsachse der Behälterdose lösbar ist.

In diese Ausführungsform folgt die Aktivierung der Halteeinrichtung, durch eine Bewegung zwischen den beiden Teilen im Wesentlichen entlang einer Längsachse der Behälterdose, d.h. in axialer Richtung. Diese Ausführungsform ist unabhängig von der Art der Verbindung der Teile, d.h. sie ist sowohl anwendbar für die stoffschlüssige Verbindung als auch für die mechanische Verbindung der beiden Teile im passiven Zustand.

Bei rotationssymmetrisch ausgebildeten Behälterdosen entspricht die Längsachse vorzugsweise der Rotationsachse. Eine axiale Relativbewegung der beiden Teile ist zur Aktivierung bevorzugt, da diese besonders leicht bei einem Aufsetzen eines Deckels auf die zunächst offene Behälterdose und Berührung zwischen Halteeinrichtung und Deckel realisierbar ist.

Ferner ist es besonders bevorzugt, dass die beiden Teile der Halteeinrichtung im miteinander verbundenen Zustand derart angeordnet sind, dass bei einem Aufsetzen eines Deckels auf die zunächst offene Behälterdose ein Druck in axialer Richtung auf die Halteeinrichtung aufgebracht wird.

Es ist bevorzugt, dass zumindest auf einen der beiden Teile ein solcher Druck in Richtung der Längsachse der Behälterdose aufgebracht wird, so dass zumindest ein Abschnitt der Verbindung zwischen den beiden Teilen gelöst, d.h. die Halteeinrichtung aktiviert wird. Dies kann beispielsweise dadurch erreicht werden, dass die Erstreckung der Halteeinrichtung im passiven Zustand in Richtung der Längsachse der Behälterdose länger ist als ein Abstand zwischen dem geschlossenen Boden der Behälterdose und der dem Inneren der Behälterdose zugewandten Fläche des Deckels nachdem der Deckel mit der Behälterdose verschlossen wurde. Auf diese Weise steht nach dem Verschließen der Behälterdose in axialer Richtung ein geringerer Platz für die Halteeinrichtung zur Verfügung als vor dem Verschließen. Durch Aufsetzen des Deckels wird somit ein axialer Druck auf die Halteeinrichtung ausgeübt, der bevorzugt zur Aktivierung des Halteelements führt, was beispielsweise durch eine Relativbewegung der beiden Teile zueinander realisiert sein kann.

Insbesondere ist es bevorzugt, dass eine dem Behälterdoseninneren zugewandte Unterseite der Kernsicke mit einem Teil der Halteeinrichtung beim Aufsetzen des Deckels in Berührung kommt, da die Unterseite der Kernsicke eines Dosendeckels üblicherweise gegenüber übrigen Bereichen des Dosendeckels am weitesten in das Innere der Behälterdose hineinragt und somit den in axialer Richtung für die Halteeinrichtung zur Verfügung stehenden Platz am stärksten verkleinert.

Eine weitere bevorzugte Ausführungsform ist dadurch gekennzeichnet, dass eines der beiden Teile oder beide Teile der Halteeinrichtung Stützarme aufweist bzw. aufweisen, die so geformt sind, dass die Stützarme oder zumindest ein jeweiliger Abschnitt der Stützarme an einer Innenwand der Behälterdose anliegen oder der Innenwand zumindest sehr nahe kommen.

Diese Stützarme sind vorzugsweise derart ausgebildet und angeordnet, dass sie mit einer Innenwand, d.h. dem zylindrischen Teil des Inneren der Behälterdose, dem geschlossenen Boden der Behälterdose oder einem eingezogenen Bereich am offenen Ende der Behälterdose in Berührung kommen oder nur einen sehr kleinen Abstand zu der Innenwand aufweisen. Vorzugsweise sind die Stützarme in radialer Richtung nach außen vorgespannt, so dass sie entgegen der Vorspannungsrichtung soweit zusammengedrückt werden können, dass sie durch das offene Ende der Behälterdose in den Innenraum der Behälterdose eingeführt werden können und sich im Inneren der Behälterdose durch Vorspannung wieder soweit radial nach außen bewegen, dass sie mit der Innenwand in Berührung kommen oder von dieser nicht weit beabstandet sind. Auf diese Weise kann erreicht werden, dass die Halteeinrichtung einfach in die offene Behälterdose eingebracht werden kann, jedoch in dieser verbleibt, beispielsweise auch bei einer Über-Kopf-Handhabung der offenen Behälterdose. Diese Ausbildung der Stützarme kann bei nur einem oder bei beiden Teilen der Halteeinrichtung vorgesehen sein. Insbesondere ist diese Ausbildung der Stützarme bei dem dem offenen Ende der Behälterdose zugewandten Teil der Halteeinrichtung bevorzugt.

Die Stützarme eines oder beider Teile der Halteeinrichtung erstrecken sich vorzugsweise im Wesentlichen entlang der Längsachse einer Behälterdose. Wenn beide Teile Stützarme aufweisen, so erstrecken sie sich vorzugsweise in entgegengesetzter Richtung im Wesentlichen parallel zur Längsachse einer Behälterdose und ihre gemeinsame Gesamtausdehnung entspricht vorzugsweise in etwa der Ausdehnung der Behälterdose entlang ihrer Längsachse.

Eine weitere bevorzugte Ausführungsform ist, dass jedes der beiden Teile einen Verbindungsabschnitt aufweist, an dem die Stützarme angeordnet sind, wobei die beiden Teile im verbundenen Zustand derart angeordnet sind, dass in axialer Richtung die Stützarme des ersten Teils sich über den Verbindungsabschnitt des zweiten Teils hinaus erstrecken und die Stützarme des zweiten Teils sich über den Verbindungsabschnitt des ersten Teils hinaus erstrecken, wobei vorzugsweise die Verbindungsabschnitte miteinander lösbar verbunden sind.

In dieser Ausführungsform können die beiden Teile der Halteeinrichtung beispielsweise wie folgt ausgebildet sein: Jedes der beiden Teile weist einen Verbindungsabschnitt auf, an den die jeweiligen Stützarme mit einem ersten Ende, vorzugsweise stoffschlüssig, verbunden sind und von dem aus sich die Stützarme sich jeweils im Wesentlichen parallel zur Längsachse der Behälterdose erstrecken. Die zweiten Enden der Stützarme weisen dabei gegenüber den ersten, mit dem Verbindungsabschnitt verbundenen ersten Enden der Stützarme vorzugsweise leicht radial nach außen. Alternativ kann sich der Verbindungsabschnitt zumindest eines Teils auch im Wesentlichen über den gesamten Querschnitt des Innenraums der Behälterdose erstrecken, so dass sich die Stützarme von dort aus in der Nähe der Innenwand der Behälterdose im Wesentlichen parallel zur Längsrichtung erstrecken.

Einer oder beide Verbindungsabschnitte können vorzugsweise kreisförmig, ringförmig oder sternförmig ausgebildet sein.

Die Verbindungsabschnitte der beiden Teile sind im passiven Zustand der Halteeinrichtung vorzugsweise direkt benachbart zueinander angeordnet, wobei sich die Stützarme eines jeden Teils jeweils über den Verbindungsabschnitt des anderen Teils hinaus erstrecken und die beiden Verbindungsabschnitte miteinander lösbar verbunden sind. Im aktivierten Zustand ist es bevorzugt, dass die beiden Verbindungsabschnitte voneinander gelöst sind und sich, vorzugsweise durch eine translatorische Bewegung im Wesentlichen entlang der Längsachse der Behälterdose zumindest eines der beiden Teile, voneinander entfernen.

Besonders bevorzugt ist es, dass eine Ausnehmung zur Aufnahme eines weiteren Elements, wie beispielsweise eines Strohhalms, im Verbindungsabschnitt eines der beiden Teile angeordnet ist.

Eine weitere bevorzugte Ausführungsform ist ein an einem der beiden Teile angeordnetes Reservoir, wobei das Lösen zumindest eines Abschnitts der Verbindung zwischen den beiden Teilen das Freigeben einer Substanz aus dem Reservoir bewirkt. In dieser Ausführungsform wird durch die Aktivierung der Halteeinrichtung eine Substanz freigegeben, die in einem Behältnis oder Reservoir angeordnet ist, dass im passiven Zustand der Halteeinrichtung verschlossen ist, bei Aktivierung der Halteeinrichtung jedoch geöffnet wird. Diese Substanz kann vorzugsweise eine Veränderung bzw. Verbesserung des in der befüllten und verschlossenen Behälterdose angeordneten Mediums, beispielsweise eines Getränks, bewirken. Eine solche Wirkung kann sich beispielsweise auf die Optik, den Geschmack und/oder die Konsistenz eines Mediums beziehen.

Eine weitere bevorzugte Ausführungsform ist dadurch gekennzeichnet, dass wenigstens eines der beiden Teile so geformt ist, dass es nach Lösen der Verbindung relativ zur Behälterdose beweglich ist.

Im aktivierten Zustand ist vorzugsweise eines der beiden Teile gegenüber der Behälterdose beweglich, d.h. im Inneren der Behälterdose beweglich, so dass eine Bewegung nur in den Grenzen der Behälterdose erfolgen kann. Bevorzugt ist insbesondere eine Beweglichkeit entlang der Längsachse der Behälterdose und/oder rotatorisch um die Längsachse der Behälterdose. Vorzugsweise ist das bewegliche Teil jedoch in radialer Richtung translatorisch nicht beweglich oder zumindest beschränkt, so dass es eine im Wesentlichen konzentrische Anordnung im Behälterdoseninneren auch im aktivierten Zustand beibehält.

Es können nach der Aktivierung der Halteeinrichtung auch beide Teile relativ zur Behälterdose beweglich sein.

Insbesondere ist es bevorzugt, dass das bewegliche Teil eine geringere Dichte aufweist als ein Füllmedium, mit dem die Behälterdose während eines Befüllvorgangs befüllt wird. Die Dichte des beweglichen Teils ist vorzugsweise so auf das Füllmedium abgestimmt, dass das bewegliche Teil im Füllmedium aufschwimmt. Dadurch wird erreicht, dass im passiven Zustand der Halteeinrichtung, d.h. wenn beide Teile miteinander verbunden sind, die Halteeinrichtung in der noch offenen Dose nicht aufschwimmt, sondern beispielsweise durch das Anliegen von Stützarmen am eingezogenen offenen Ende der Behälterdose an einer translatorischen Bewegung entlang der Längsachse der Behälterdose gehindert ist. Nach dem Aktivieren der Halteeinrichtung und dem Lösen der Verbindung zwischen den beiden Teilen kann dann das bewegliche Teil vorzugsweise im Wesentlichen entlang der Längsachse der Behälterdose aufschwimmen.

In einer besonders bevorzugten Ausführungsform ist an dem beweglichen Teil ein Strohhalm angeordnet. Vorzugsweise ist dieser Strohhalm fest mit dem beweglichen Teil verbunden, so dass der Strohhalm die Bewegung des beweglichen Teils mitvollzieht. Vorzugsweise ist der Strohhalm an dem beweglichen Teil derart angeordnet und die Ausdehnung zur Aufnahme des Strohhalms an dem Teil derart angeordnet, dass nach dem Öffnen der Dose das bewegliche Teil mit dem Strohhalm so aufschwimmt, dass der Strohhalm durch eine Trinköffnung der Getränkedose herausgeführt wird.

Die Bewegung des beweglichen Teils kann vorzugswese auch nach der Aktivierung der Halteeinrichtung durch Aufsetzen des Deckels weiterhin durch ein weiteres Element, beispielsweise einen Strohhalm, gehemmt sein. Wenn der Strohhalm derart an einem Teil der Halteeinrichtung angeordnet ist, dass er axial in Richtung des Dosendeckels übersteht, so kann bei geschlossener Getränkedose das bewegliche Teil trotz geringerer Dichte nicht aufschwimmen, da der Strohhalm am Dosendeckel anstößt und eine Aufwärtsbewegung des beweglichen Teils verhindert. Mit Öffnung der Getränkedose durch einen Benutzer kann der Strohhalm - bei entsprechender Anordnung - jedoch durch die Trinköffnung nach oben aus der Getränkedose austreten und damit das bewegliche Teil zusammen mit dem Strohhalm derart aufschwimmen, dass ein Benutzer das in der Getränkedose angeordnete Füllmedium, vorzugsweise ein Getränk, mittels des Strohhalms konsumieren kann.

In einer weiteren bevorzugten Ausgestaltung ist vorgesehen, dass der Strohhalm ein Trinkende aufweist, welches dem Deckel zugewandt und in axialer Richtung des Strohhalms geschlossen ist und das eine, zwei oder mehrere radiale Öffnungen aufweist. Das Trinkende des Strohhalms ist das Ende, das bei geschlossener Getränkedose im Inneren nahe dem Deckel angeordnet ist und das bei geöffneter Getränkedose durch die Trinköffnung nach oben aus der Getränkedose austritt und durch das ein Konsument das Getränk konsumieren kann. Dieses Trinkende ist vorzugsweise in axialer Richtung geschlossen, d.h. in Längsrichtung des Strohhalms bzw. entlang seiner Längsachse kann am Trinkende kein Medium austreten. Das Trinkende kann in axialer Richtung beispielsweise durch eine abgerundete Spitze verschlossen sein. Damit ein Konsument am Trinkende jedoch Medium bzw. ein Getränk entnehmen kann, sind eine, zwei oder mehrere radiale Öffnungen am Trinkende vorgesehen. Eine radiale Trinköffnung ist eine von der Längsachse des Strohhalms aus gesehen in radialer Richtung angeordnete Öffnung in der Seitenwand des Strohhalms und kann auch als seitliche Öffnung bezeichnet werden. Eine radiale Öffnung kann beispielsweise rund oder oval ausgebildet sein. Besonders bevorzugt ist eine Ausführungsform mit zwei radialen Öffnungen, die sich gegenüber liegen. Der Vorteil eines solchen Strohhalms ist es, dass insbesondere bei kohlensäurehaltigen Getränken ein ungewolltes Herausspritzen des Getränks in axialer Richtung aus dem Strohhalm beim Öffnen der Getränkedose vermieden werden kann. Durch die radialen Öffnung kann gleichzeitig sichergestellt werden, dass ein ausreichender Medienfluss aus dem Strohhalm heraus gewährleistet wird, insbesondere um beim Konsumenten beim Entnehmen das Getränks einen Eindruck zu erzeugen, der dem der Benutzung eines herkömmlichen Strohhalms mit axialer Öffnung möglichst nahe kommt.

Ein weiterer Aspekt der Erfindung ist ein Verfahren zum Bereitstellen einer Behälterdose, die nach ihrem Befüllen durch Aufsetzen eines Deckels verschlossen wird, umfassend die Schritte: Bereitstellen einer zunächst offenen Behälterdose, Anordnen einer Halteeinrichtung in der Behälterdose, wobei die Halteeinrichtung von zwei Teilen gebildet ist, die miteinander lösbar verbunden sind, Befüllen der Behälterdose, Verschließen der Behälterdose durch Aufsetzen eines Deckels, wobei die Vorrichtung von einem ersten Zustand in einen zweiten Zustand überführt wird, und wobei vorzugsweise zumindest eines der beiden Teile der Halteeinrichtung dabei mit dem Deckel derart in Berührung kommt, dass zumindest ein Abschnitt der Verbindung zwischen den beiden Teilen gelöst wird.

Die erfindungsgemäße Vorrichtung, insbesondere Halteeinrichtung, und das erfindungsgemäße Verfahren mit ihren bzw. seinen jeweiligen Fortbildungen weisen Merkmale bzw. Verfahrensschritte auf, die sie insbesondere dafür geeignet machen, für eine erfindungsgemäße Behälterdose und ihre Fortbildungen verwendet zu werden. Zu den Vorteilen, Ausführungsvarianten und Ausführungsdetails dieser weiteren Aspekte der Erfindung und der jeweiligen Fortbildungen wird auf die vorangegangene Beschreibung zu den entsprechenden Merkmalen der Behälterdose verwiesen.

Bei der Herstellung eines zuvor beschriebenen Strohhalms mit radialen Öffnungen ist im Sinne der Konsumentensicherheit darauf zu achten, dass keine Materialreste in das Innere des Strohhalms gelangen. Es wurde erkannt, dass ein klassisches Stanzen von außen nach innen nicht zur Herstellung eines Strohhalms mit radialen Öffnungen eingesetzt werden kann, da der Stanzabfall (auch Butzen genannt) dabei nicht sicher aus dem Strohhalm entfernt werden kann. Ferner wurde erkannt, dass eine umgekehrte Stanzrichtung zwar den Stanzabfall nach außen befördern würde, diese Stanzrichtung aber aufgrund des begrenzten Platzes innerhalb des Strohhalms nicht einsetzbar ist. Es ist daher vorgesehen, einen Strohhalm mit mindestens einer radialen Öffnung in einem Schälprozess herzustellen. Dabei wird ein Schälwerkzeug eingesetzt, mit dem in einem oder mehreren Schälschritten Material von der Außenoberfläche des Strohhalms abgetragen wird, so dass durch diesen Abtrag eine Öffnung im Strohhalm entsteht. Das Schälwerkzeug ist so angeordnet, dass es eine dem Strohhalm (bzw. dem Inneren des Strohhalms) abgewandte und eine dem Strohhalm (bzw. dem Inneren des Strohhalms) zugewandte Seite aufweist. Der Schälprozess erfolgt derart, dass mit dem Schälwerkzeug Material auf der dem Strohhalm abgewandten Seite entfernt wird, so dass sich das Schälwerkzeug zwischen dem Inneren des Strohhalms und dem zu entfernenden Material befindet. Auf diese Weise verhindert die Anordnung des Schälwerkzeugs, dass zu entfernendes Material (Schälabfall) in das Innere des Strohhalms gelangt, da beim Schälen die entstehende radiale Öffnung durch das Schälwerkzeug abgedeckt ist und das beim Schälen entfernte Material nach außen abfällt. Das Schälwerkzeug stellt somit eine Art Trennebene zwischen der radialen Öffnung des Strohhalms und dem Schälabfall dar.

Eine bevorzugte Ausführungsform der Erfindung wird beispielhaft anhand der beiliegenden Figuren beschrieben. Es zeigen:
- Fig. 1:: ein Beispiel für eine Halteeinrichtung mit einem Strohhalm;
- Fig. 2:: die beiden Teile sowie den Strohhalm der in Figur 1 dargestellten Halteeinrichtung getrennt voneinander;
- Fig. 3:: die Halteeinrichtung gemäß Figur 1 in einer Behälterdose angeordnet mit noch nicht aufgesetztem Deckel;
- Fig. 4:: die Behälterdose aus Figur 3 mit aufgesetztem Deckel;
- Fig. 5:: die Behälterdose aus Figur 3 mit aufgesetztem Deckel gemäß Figur 4 mit geöffneter Trinköffnung;
- Fig. 6:: eine Seitenansicht eines bevorzugten Ausführungsbeispiels eines Strohhalm für eine Halteeinrichtung; und
- Fig. 7:: eine dreidimensionale Ansicht des Strohhalms nach Fig. 6.

In den Figuren 1 bis 5 ist eine Halteeinrichtung 100 dargestellt. Die Halteeinrichtung 100 kann, wie in den Figuren 3 bis 5 zu erkennen ist, in einer Behälterdose, angeordnet werden. Die Behälterdose wird nach ihrem Befüllen durch Aufsetzen eines Deckels 300 zu einer Getränkedose 400 verschlossen.

Die hier dargestellte Halteeinrichtung 100 ist von zwei Teilen 110, 120 gebildet, die miteinander lösbar verbunden sind. Die Verbindung zwischen den beiden Teilen 110, 120 der Halteeinrichtung 100 ist eine mechanische Verbindung, vorzugsweise eine Rastverbindung.

Jedes der beiden Teile 110, 120 weist einen Verbindungsabschnitt auf, an dem jeweils drei Stützarme 112, 122 angeordnet sind. Die Stützarme 112, 122 sind so geformt, dass sie an einer Innenwand 204 der Behälterdose anliegen bzw. der Innenwand 204 sehr nahe kommen. Die ersten Enden 112a der Stützarme 112 des Teils 120 sind am Verbindungsabschnitt 111 angeordnet. Der Verbindungsabschnitt 111 des Teils 110 ist ringförmig ausgebildet. Die zweiten Enden 112b der drei Stützarme 112 weisen gegenüber den ersten Enden 112a, die mit dem Verbindungsabschnitt 111 verbunden sind, leicht radial nach außen. Die drei Stützarme 112 des ersten Teils 110 erstrecken sich im Wesentlichen parallel zur Längsachse der Behälterdose. Die Stützarme 112 liegen mit ihren zweiten Enden 112b an der Innenwand der Behälterdose im Bereich des eingezogenen Endes 203 an.

Das zweite Teil 120 weist ebenfalls einen Verbindungsabschnitt 121 sowie drei Stützarme 122 auf. Die Stützarme 122 sind mit ihren ersten Enden 122a am Verbindungsabschnitt 121 befestigt und erstrecken sich entlang der Längsachse der Behälterdose. Die Stützarme 122 kommen der Innenwand 204 der Behälterdose sehr nahe, insbesondere durch die nach außen vorgewölbten Bereiche am ersten Ende 122a und im Bereich 122c. Die zweiten Enden 122b der Stützarme 122 kommen mit dem Boden 202 der Behälterdose in Kontakt.

Im verbundenen Zustand der Halteeinrichtung 100 sind die beiden Teile 110, 120 an ihren Verbindungsabschnitten 111, 121 lösbar miteinander verbunden. Dieser passive Zustand der Halteeinrichtung ist in den Figuren 1 und 3 dargestellt. In diesem Zustand weist die Halteeinrichtung 100 in Richtung der Längs- oder Rotationsachse der Behälterdose eine Erstreckung auf, die im Wesentlichen der Erstreckung der Behälterdose entlang dieser Richtung entspricht. Die beiden Teile 110, 120 sind im verbundenen Zustand dabei derart angeordnet, dass in axialer Richtung die Stützarme 112 des ersten Teils 110 sich über den Verbindungsabschnitt 121 des zweiten Teils 120 hinaus erstrecken und die Stützarme 122 des zweiten Teils 120 sich über den Verbindungsabschnitt 111 des ersten Teils 100 hinaus erstrecken. Das Teil 120 ist dem geschlossenen Boden 202 der Behälterdose zugewandt, das Teil 110 ist dem offenen Ende 203 der Behälterdose zugewandt.

Der Verbindungsabschnitt 121 des zweiten Teils 120 weist eine Ausnehmung 123 zur Aufnahme eines Strohhalms 130 auf. Der Strohhalm ist mit seinem Abschnitt 132 an der Aufnahme 123 des Teils 120 befestigt, beispielsweise durch Kraftschluss. Ein Abschnitt 131 des Strohhalms 130 steht axial in Richtung des Dosendeckels 300 bzw. des offenen Endes 203 der Behälterdose über den Verbindungsabschnitt 121 des Teils 120 hervor. Ein weiterer Abschnitt 133 des Strohhalms erstreckt sich in Richtung des Bodens 202 der Behälterdose und kann vorzugsweise gegenüber den übrigen Abschnitten des Strohhalms 130 abgewinkelt sein.

Vorzugsweise sind die Stützarme 112, insbesondere deren Enden 112b, so vorgespannt, dass in dem in Figur 1 gezeigten Zustand ein Außenumfang um die drei zweiten Enden 112b der Stützarme 112, insbesondere ein maximaler Außenumfang, größer ist als der minimale Umfang der Behälterdose an ihrem eingezogenen, offenen Ende 203. Beim Einbringen der Halteeinrichtung 100 in die Behälterdose können die Stützarme 112 dann vorzugsweise so radial nach innen zusammengedrückt werden, dass sie durch das leicht konisch eingezogene Ende 203 der Behälterdose in das Innere der Behälterdose eingeführt werden können und sich dann durch die Vorspannung wieder leicht radial nach außen bewegen und an dem konisch eingezogenen Ende 203 der Behälterdose anliegen. Die Form der zweiten Enden 112b der Stützarme 112 ist dazu vorzugsweise an die konische Form des eingezogenen Endes 203 der Behälterdose angepasst.

Im verbundenen Zustand weist die Halteeinrichtung 100 eine Form auf, die eine translatorische Bewegung zwischen der Halteeinrichtung 100 und der Behälterdose in axialer Richtung beschränkt. Dies wird im hier gezeigten Ausführungsbeispiel dadurch erreicht, dass einerseits die zweiten Enden 112b der Stützarme 112 an dem eingezogenen offenen Ende 203 der Behälterdose von innen anliegen und andererseits die zweiten Enden 122b der Stützarme 122 am oder nahe zum Boden 202 der Behälterdose angeordnet sind. Auf diese Weise kann die Behälterdose auch über Kopf gehandhabt werden, beispielsweise bei einem Waschvorgang, ohne dass die Halteeinrichtung 100 aus der offenen Behälterdose herausfallen könnte.

Die Form der Halteeinrichtung 100 verhindert ferner eine translatorische Bewegung in radialer Richtung relativ zur Behälterdose bzw. schränkt diese ein, so dass die Halteeinrichtung 100 eine im Wesentlichen konzentrische Anordnung im Inneren der Behälterdose beibehält. Dazu tragen im vorliegenden Ausführungsbeispiel insbesondere die sternförmige Ausbildung des Verbindungsabschnitts 121 des zweiten Teils 120 und die Vorspannung der Stützarme 112 des ersten Teils 110 bei.

Die Behälterdose mit eingebrachter Halteeinrichtung 100 wird vorzugsweise mit einem Getränk oder einem anderen Medium befüllt bevor ein Deckel 300 auf die offene Behälterdose aufgesetzt wird und mit dem offenen, eingezogenen Ende 203 der Behälterdose durch Herstellung von einem Bördelfalz zu einer geschlossenen Getränkedose 400 verbunden wird. Beim Aufsetzen des Deckels 300 auf die zunächst offene Behälterdose kommt das Teil 110, insbesondere die zweiten Enden 112b der Stützarme 112 derart mit einer Kernsicke 301 des Deckels in Berührung, dass die Rastverbindung zwischen Verbindungsabschnitten 111, 121 gelöst wird.

Die Rastverbindung zwischen den beiden Verbindungsabschnitten 111, 121 wird durch eine Bewegung der beiden Teile 110, 120 relativ zueinander in Richtung einer Längsachse einer Behälterdose gelöst. Diese Relativbewegung wird erzeugt durch einen Druck in axialer Richtung auf die Halteeinrichtung 100, der beim Aufsetzen des Deckels 300 auf die Halteeinrichtung 100 aufgebracht wird. Dieser Druck entsteht dadurch, dass die Kernsicke 301 des Deckels 300 in das Innere der Behälterdose hineinragt beim und nach dem Aufsetzen des Deckels 300 auf die Behälterdose. Dabei wird der in axialer Richtung zur Verfügung stehende Platz für die Halteeinrichtung 100 beschränkt, so dass die Kernsicke 301 bei Berührung mit den zweiten Enden 112b der Stützarme 112 des Teils 110 Druck in im Wesentlichen axialer Richtung auf die Halteeinrichtung 100 ausübt und dadurch die Rastverbindung zwischen den Verbindungsteilen 111, 121 gelöst wird und damit die Halteeinrichtung 100 aktiviert wird. Der aktivierte Zustand der Halteeinrichtung 100 ist in den Figuren 4 und 5 dargestellt, die sich darin unterscheiden, dass in Figur 4 der Deckel 300 geschlossen ist und in Figur 5 eine Trinköffnung 302 des Deckels 300 geöffnet ist, so dass der Strohhalm 130 mit seinem Abschnitt 131 aus der Trinköffnung 302 austreten kann. Beide Teile 110, 120 sind durch das Lösen der Verbindung zwischen ihnen grundsätzlich frei beweglich, d.h. im Inneren der Getränkedose 400 relativ zueinander und relativ zur Getränkedose 400 beweglich in den Grenzen, die durch die mit einem Deckel 300 geschlossene Behälterdose gesetzt sind.

In der in Figur 4 gezeigten Situation ist jedoch das zweite Teil 120 noch insbesondere in einer translatorischen Bewegung im Wesentlichen parallel zur Längsachse der Getränkedose 400 beschränkt, da der Abschnitt 131 des Strohhalms 130 in Richtung des Deckels 300 über den Verbindungsabschnitt 121 des Teils 120 hinausragt, an den geschlossenen Deckel 300 anstößt und daher eine Bewegung des Teils 120 in Richtung des Deckels 300 verhindert bzw. begrenzt.

Das Teil 120 weist eine geringere Dichte auf als ein Füllmedium, beispielsweise ein Getränk, mit dem die Behälterdose während eines Befüllvorgangs befüllt wird. Insbesondere ist die Dichte des Teils 120 derart auf das Füllmedium abgestimmt, dass das Teil 120 in dem Füllmedium auch mit dem am Verbindungsabschnitt 121 befestigten Strohhalm 130 aufschwimmt.

Wenn nun die geschlossene Getränkedose 400 von einem Benutzer, beispielsweise durch Handhabung eines Öffnungselements, geöffnet wird und der Strohhalm 130 passend zu einer Trinköffnung 302 im Deckel 300 angeordnet ist, kann der erste Abschnitt 131 des Strohhalms 130 durch die Trinköffnung 302 im Deckel 300 austreten und verhindert somit nicht mehr eine translatorische Bewegung des Teils 120 relativ zur Getränkedose 400, so dass das Teil 120 zusammen mit dem daran befestigten Strohhalm 130 in der Getränkedose 400aufschwimmen und damit der Abschnitt 131 des Strohhalms 130 aus der Getränkedose 400 austreten kann, wie in Figur 5 dargestellt.

In den Figuren 6 und 7 ist ein Beispiel eines Strohhalms 130 für eine zuvor beschriebene Halteeinrichtung in einer zuvor beschriebenen Getränkedose dargestellt. Dieser Strohhalm 130 der Figuren 6 und 7 zeichnet sich dadurch aus, dass das Trinkende 134 in axialer Richtung des Strohhalms durch eine abgerundete Spitze 136 geschlossen ist und zwei radiale Öffnungen 135 aufweist. Das Trinkende 134 ist das Ende des Strohhalms 130, welches am Abschnitt 131 des Strohhalms 130 angeordnet ist und im Einbringungszustand in einer geschlossenen Getränkedose nahe dem Deckel angeordnet ist. Beim Öffnen der Getränkedose tritt das Trinkende 134 durch eine Trinköffnung nach oben aus der Getränkedose aus, so dass ein Konsument das Getränk durch die radialen Öffnungen 135 konsumieren kann

Durch den Verschluss des Trinkendes in axialer Richtung durch die abgerundete Spitze 136 kann 134 kein Medium austreten, so dass insbesondere beim Öffnen einer Dose mit einem kohlensäurehaltigen Getränk ein ungewolltes Herausspritzen des Getränks in axialer Richtung aus dem Strohhalm 130 vermieden werden kann.

Die beiden radialen bzw. seitlichen Trinköffnungen 135 liegen einander gegenüber und sind oval ausgebildet. Sie sind von der Längsachse des Strohhalms 130 aus gesehen in radialer Richtung angeordnete Öffnung in der Seitenwand des Strohhalms 130 angeordnet Durch die radialen Öffnung 135 kann ein Konsument ein Getränk sicher und einfach entnehmen.

## Patentansprüche

1. Halteeinrichtung (100) zum Einbringen in eine zunächst offene Behälterdose (200), die nach ihrem Befüllen durch Aufsetzen eines Deckels (300) verschlossen wird,
**dadurch gekennzeichnet, dass** die Halteeinrichtung ausgebildet ist, bei einem Aufsetzen eines Deckels (300) auf eine zunächst offene Behälterdose (200) von einem ersten Zustand in einen zweiten Zustand überführt zu werden,
wobei die Halteeinrichtung (100) von zwei Teilen (110, 120) gebildet ist, die miteinander lösbar verbunden und derart angeordnet und ausgebildet sind, dass zumindest eines der beiden Teile (110, 120) bei einem Aufsetzen eines Deckels (300) auf eine zunächst offene Behälterdose (200) mit dem Deckel (300) derart in Berührung kommt, dass zumindest eines Abschnitts der Verbindung zwischen den beiden Teilen (110, 120) gelöst wird.

2. Behälterdose (200), die nach ihrem Befüllen durch Aufsetzen eines Deckels (300) verschlossen wird, **dadurch gekennzeichnet, dass** sich in der Behälterdose (200) eine Haltevorrichtung (100) nach Anspruch 1 befindet.

3. Behälterdose (200) nach dem vorhergehenden Anspruch,
**dadurch gekennzeichnet, dass** die Halteeinrichtung (100) im miteinander verbundenen Zustand eine Form aufweist, die eine Bewegung zwischen Halteeinrichtung (100) und Behälterdose (200) beschränkt, vorzugsweise eine translatorische Bewegung in axialer Richtung beschränkt.

4. Behälterdose (200) nach einem der beiden vorhergehenden Ansprüche,
**dadurch gekennzeichnet, dass** die lösbare Verbindung zwischen beiden Teilen (110, 120) der Halteeinrichtung (100) eine stoffschlüssige Verbindung ist, so dass die beiden Teile im verbundenen Zustand einstückig ausgebildet sind und vorzugsweise bei Aufsetzen eines Deckels (300) auf die zunächst offene Behälterdose (200) eine Sollbruchstelle zwischen den beiden Teilen (110, 120) versagt.

5. Behälterdose (200) nach einem der vorhergehenden Ansprüche 2 bis 3,
**dadurch gekennzeichnet, dass** die Verbindung zwischen den beiden Teilen (110, 120) der Halteeinrichtung (100) eine mechanische Verbindung ist, wobei vorzugsweise die mechanische Verbindung eine Steck-, Klemm- oder Rastverbindung ist.

6. Behälterdose (200) nach einem der vorhergehenden Ansprüche 2 bis 5,
**dadurch gekennzeichnet, dass** die Verbindung durch eine Bewegung beider Teile (110, 120) der Halteeinrichtung (100) relativ zueinander in Richtung einer Längsachse der Behälterdose (200) lösbar ist.

7. Behälterdose (200) nach einem der vorhergehenden Ansprüche 2 bis 6,
**dadurch gekennzeichnet, dass** die beiden Teile der Halteeinrichtung (100) im miteinander verbundenen Zustand derart angeordnet sind, dass bei einem Aufsetzen eines Deckels (300) auf die zunächst offene Behälterdose (200) ein Druck in axialer Richtung auf die Halteeinrichtung (100) aufgebracht wird.

8. Behälterdose (200) nach einem der vorhergehenden Ansprüche 2 bis 7,
**dadurch gekennzeichnet, dass** eines der beiden Teile oder beide Teile der Halteeinrichtung (100) Stützarme (112, 122) aufweist bzw. aufweisen, die so geformt sind, dass die Stützarme (112, 122) an einer Innenwand der Behälterdose (200) anliegen oder der Innenwand (204) zumindest sehr nahe kommen.

9. Behälterdose (200) nach dem vorhergehenden Anspruch,
**dadurch gekennzeichnet, dass** jedes der beiden Teile (110,120) einen Verbindungsabschnitt (111, 121) aufweist, an dem die Stützarme (112, 122) angeordnet sind, wobei die beiden Teile (110, 120) im verbundenen Zustand derart angeordnet sind, dass in axialer Richtung die Stützarme (112) des ersten Teils (110) sich über den Verbindungsabschnitt (121) des zweiten Teils (120) hinaus erstrecken und die Stützarme (122) des zweiten Teils (120) sich über den Verbindungsabschnitt (111) des ersten Teils (100) hinaus erstrecken, wobei vorzugsweise die Verbindungsabschnitte (111, 112) miteinander lösbar verbunden sind.

10. Behälterdose (200) nach einem der vorhergehenden Ansprüche 2 bis 9,
**gekennzeichnet durch** ein an einem der beiden Teile angeordnetes Reservoir, wobei das Lösen zumindest eines Abschnitts der Verbindung zwischen den beiden Teilen das Freigeben einer Substanz aus dem Reservoir bewirkt.

11. Behälterdose (200) nach einem der vorhergehenden Ansprüche 2 bis 10,
**dadurch gekennzeichnet, dass** wenigstens eines der beiden Teile (120) so geformt ist, dass es nach Lösen der Verbindung relativ zur Behälterdose (200) beweglich ist.

12. Behälterdose (200) nach dem vorhergehenden Anspruch,
**dadurch gekennzeichnet, dass** das bewegliche Teil (120) eine geringere Dichte aufweist als ein Füllmedium, mit dem die Behälterdose (200) während eines Befüllvorgangs befüllt wird.

13. Behälterdose (200) nach einem der beiden vorhergehenden Ansprüche,
**dadurch gekennzeichnet, dass** an dem beweglichen Teil (120) ein Strohhalm (130) angeordnet ist, wobei vorzugsweise der Strohhalm (130) ein Trinkende (134) aufweist, welches dem Deckel (300) zugewandt und in axialer Richtung des Strohhalms geschlossen ist und das eine, zwei oder mehrere radiale Öffnungen (135) aufweist.

14. Verfahren zum Bereitstellen einer Behälterdose (200), die nach ihrem Befüllen durch Aufsetzen eines Deckels (300) verschlossen wird, umfassend die Schritte:
- Bereitstellen einer zunächst offenen Behälterdose (200),
- Anordnen einer Halteeinrichtung (100) in der Behälterdose (200), wobei die Halteeinrichtung (100) von zwei Teilen (110, 120) gebildet ist, die miteinander lösbar verbunden sind,
- Befüllen der Behälterdose (200),
- Verschließen der Behälterdose (200) durch Aufsetzen eines Deckels (300), wobei die Halteeinrichtung (100) von einem ersten Zustand in einen zweiten Zustand überführt wird,
- und wobei zumindest eines der beiden Teile (110, 120) der Halteeinrichtung (100) dabei mit dem Deckel (300) derart in Berührung kommt, dass zumindest ein Abschnitt der Verbindung zwischen den beiden Teilen (110, 120) gelöst wird.

## Claims

1. Holding device (100) for inserting into an initially open can (200) which, after it is filled, is closed by fitting a cover (300),
**characterised in that** the holding device is designed so that it is moved from a first state to a second state when a cover (300) is fitted onto the initially open can (200),
wherein the holding device (100) is formed by two parts (110, 120) which are releasably connected to one another and are arranged and designed in such a way that, when a cover (300) is fitted onto the initially open can (200), at least one of the two parts (110, 120) comes into contact with the cover (300) in such a way that at least one section of the connection between the two parts is released.

2. Can (200), which is closed after being filled by fitting on a cover (300), **characterised in that** a holding device (100) according to claim 1 is located in the can (200).

3. Can (200) according to the preceding claim, **characterised in that** the holding device (100), in the state in which the said two parts are connected to one another, has a shape which limits a movement between the holding device (100) and the can (200), preferably limits a translational movement in axial direction.

4. Can (200) according to any one of the preceding claims, **characterised in that** the releasable connection between the two parts (110, 120) of the holding device (100) is a form-fitting connection, so that the two parts in a connected state are designed in one piece and preferably when fitting on a cover (300) on the initially open can (200) a predetermined breaking point between the two parts (110, 120) preferably breaks.

5. Can (200) according to any one of the preceding claims 2 to 3, **characterised in that** the connection between the two parts (110, 120) of the holding device (100) is a mechanical connection, wherein the mechanical connection is preferably a plug, clamping or latching connection.

6. Can (200) according to any one of the preceding claims 2 to 5, **characterised in that** connection can be released by a movement of the two parts (110, 120) of the holding device (100) relative to one another in the direction of a longitudinal axis of the can (200).

7. Can (200) according to any one of the preceding claims 2 to 6, **characterised in that** the two parts of the holding device (100), in the state in which they are connected to one another, are arranged in such a way that a pressure is applied to the holding device (100) in axial direction when a cover (300) is fitted onto the initially open can (200).

8. Can (200) according to any one of the preceding claims 2 to 7, **characterised in that** one of the two parts or both parts of the holding device (100) has or have supporting arms (112, 122) which are shaped such that the supporting arms (112, 122) bear against an inner wall of the can (200) or at least come very close to the inner wall (204).

9. Can (200) according to the preceding claim, **characterised in that** each of the two parts (110, 120) has a connecting section (111, 121) on which the supporting arms (112, 122) are arranged, wherein the two parts (110, 120) in the connected state are arranged in such a way that the supporting arms (112) of the first part (110) extend beyond the connecting section (121) of the second part (120) and the supporting arms (122) of the second part (120) extend beyond the connecting section (111) of the first part (100) in axial direction, wherein the connecting sections (111, 112) are preferably releasably connected to one another.

10. Can (200) according to any one of the preceding claims 2 to 9, **characterised by** a reservoir which is arranged on one of the two parts, wherein the release of at least one section of the connection between the two parts causes a substance to be released from the reservoir.

11. Can (200) according to any one of the preceding claims 2 to 10, **characterised in that** at least one of the two parts (120) is shaped such that it can move relative to the can (200) after the connection is released.

12. Can (200) according to the preceding claim, **characterised in that** the moving part (120) has a lower density than a filling medium with which the can (200) is filled during a filling process.

13. Can (200) according to any one of the two preceding claims, **characterised in that** a straw (130) is arranged on the moving part (120), wherein preferably the straw (130) has a drinking end (134) which faces the cover (300) and is closed in the axial direction of straw and has one, two or more radial openings (135).

14. Method for providing a can (200) which, after it is filled, is closed by fitting a cover (300), comprising the steps of:
- providing an initially open can (200),
- arranging a holding device (100) in the can (200), wherein the holding device (100) is formed by two parts (110, 120) which are releasably connected to one another,
- filling the can (200),
- closing the can (200) by fitting a cover (300), wherein the holding device (100) is moved from a first state to a second state,
- and wherein at least one of the two parts (110, 120) of the holding device (100) comes into contact with the cover (300) in such a way that at least one section of the connection between the two parts (110, 120) is released.

## Revendications

1. Dispositif (100) de maintien à mettre dans une canette (200) d'abord ouverte qui, après son remplissage, est fermée par pose d'un couvercle (300),
**caractérisé en ce que** le dispositif de maintien est constitué pour, lorsqu'un couvercle (300) est posé sur une canette (200) d'abord ouverte, passer d'un premier état à un deuxième état,
le dispositif (100) de maintien étant formé de deux parties (110, 120) qui sont reliées l'une à l'autre de manière amovible et qui sont disposées et constituées de manière à ce qu'au moins l'une des deux parties (110, 120) vienne, lors de la pose d'un couvercle (300) sur une canette (200) d'abord ouverte, en contact avec le couvercle (300) de façon à ce qu'au moins un segment de la liaison entre les deux parties (110, 120) soit défait.

2. Dosette (200) qui, après son remplissage, est fermée par pose d'un couvercle (300), **caractérisée en ce qu'**un dispositif (100) de maintien suivant la revendication 1 se trouve dans la dosette (200).

3. Dosette (200) suivant la revendication précédente, **caractérisée en ce que** le dispositif (100) de maintien a, dans l'état relié l'une à l'autre, une forme qui limite un déplacement entre le dispositif (100) de maintien et la canette (200) en limitant de préférence un déplacement en translation dans la direction axiale.

4. Dosette (200) suivant l'une des deux revendications précédentes,
**caractérisée en ce que** la liaison amovible entre les deux parties (110, 120) du dispositif (100) de maintien est une liaison à complémentarité de matière, de sorte que les deux parties sont constituées d'une seule pièce à l'état relié et de préférence, lorsqu'un couvercle (300) est posé sur la canette (200) d'abord ouverte, un point destiné à se rompre entre les deux parties (110, 120) ne fonctionne plus.

5. Dosette (200) suivant l'une des revendications précédentes 2 à 3,
**caractérisée en ce que** la liaison entre les deux parties (110, 120) du dispositif (100) de maintien est une liaison mécanique, la liaison mécanique étant de préférence une liaison par enfichage, par serrage ou par encliquetage.

6. Dosette (200) suivant l'une des revendications précédentes 2 à 5,
**caractérisée en ce que** la liaison peut se défaire par un déplacement des deux parties (110, 120) du dispositif (100) de maintien, l'une par rapport à l'autre, dans la direction d'un axe longitudinal de la canette (200).

7. Dosette (200) suivant l'une des revendications précédentes 2 à 6,
**caractérisée en ce que** les deux parties du dispositif (100) de maintien sont, à l'état relié l'une à l'autre, disposées de manière à ce que, lorsqu'un couvercle (300) est posé sur la canette (200) d'abord ouverte, une pression dans la direction axiale est appliquée au dispositif (100) de maintien.

8. Dosette (200) suivant l'une des revendications précédentes 2 à 7,
**caractérisée en ce que** l'une des deux parties ou les deux parties du dispositif (100) de maintien a ou ont des bras (112, 122) d'appui conformés de manière à ce que les bras (112, 122) d'appui s'appliquent sur une paroi intérieure de la canette (200) ou viennent au moins très près de la paroi (204) intérieure.

9. Dosette (200) suivant l'une des revendications précédentes, **caractérisée en ce que** chacune des deux parties (110, 120) a un segment (111, 121) de liaison, sur lequel sont montés les bras (112, 122) d'appui, les deux parties (110, 120) étant à l'état relié disposées de manière à ce que, dans la direction axiale, les bras (112) d'appui de la première partie (110) s'étendent au-delà du segment (121) de liaison de la deuxième partie (120) et de manière à ce que les bras (122) d'appui de la deuxième partie (120) s'étendent au-delà du segment (111) de liaison de la première partie (100), les segments (111, 112) de liaison étant de préférence reliés l'un à l'autre de manière amovible.

10. Dosette (200) suivant l'une des revendications précédentes 2 à 9,
**caractérisée par** un réservoir disposé sur l'une des deux parties, défaire au moins un segment de la liaison entre les deux parties provoquant la libération d'une substance du réservoir.

11. Dosette (200) suivant l'une des revendications précédentes 2 à 10,
**caractérisée en ce qu'**au moins l'une des deux parties (120) est conformée de manière à être, après que la liaison est défaite, mobile par rapport à la canette (200).

12. Dosette (200) suivant l'une des revendications précédentes, **caractérisée en ce que** la partie (120) mobile a une masse volumique plus petite qu'un fluide de remplissage dont la canette (200) est emplie pendant une opération de remplissage.

13. Dosette (200) suivant l'une des revendications précédentes, **caractérisée en ce qu'**une paille (130) est mise sur la partie (120) mobile, la paille (130) ayant de préférence une extrémité (134) d'aspiration, qui est tournée vers le couvercle (300) et qui est fermée dans la direction axiale de la paille, et ayant une, deux ou plusieurs ouvertures (135) radiales.

14. Procédé de mise à disposition d'une canette (200) qui, après son remplissage, est fermée par pose d'un couvercle (300),
comprenant les stades :
- on se procure une canette (200) d'abord ouverte,
- on met un dispositif (100) de maintien dans la canette (200), le dispositif (100) de maintien étant formé de deux parties (110, 120) qui sont reliées l'une à l'autre de manière amovible,
- on emplit la canette (200),
- on ferme la canette (200) en posant un couvercle (300), le dispositif (100) de maintien passant d'un premier état à un deuxième état,
- et dans lequel au moins l'une des deux parties (110, 120) du dispositif (100) de maintien vient en contact avec le couvercle (300) de manière à ce qu'au moins un segment de la liaison entre les deux parties (110, 120) soit défait.
